# EUROPÄISCHE PATENTSCHRIFT

(11) **EP 0 361 054 B1**
(45) Veröffentlichungstag und Bekanntmachung des Hinweises auf die Patenterteilung: **01.06.1994**
(21) Anmeldenummer: 89115139.1
(22) Anmeldetag: 17.08.1989
(51) Int. Cl.: D03C 7/06

(54) **Vorrichtung zum Bilden einer Dreherkante**
Device to form a leno selvedge
Dispositif pour la formation d'une lisière à pas de gaze

(30) Priorität: 26.09.1988 DE 3832622
(43) Veröffentlichungstag der Anmeldung: 04.04.1990
(73) Patentinhaber: Klöcker-Entwicklungs-GmbH, D-46314 Borken/Weseke (DE)
(72) Erfinder: Klöcker, Heinrich Josef, D-4280 Borken 3 / Weseke (DE); Wanning, Werner, D-4286 Südlohn/Oeding (DE)
(74) Vertreter: Walther, Horst, Dipl.-Ing.

(56) Entgegenhaltungen:
- DE-U- 8 623 379
- DE-U- 8 812 145
- GB-A- 2 040 321

## Beschreibung

Die Erfindung betrifft eine Vorrichtung zum Bilden einer Dreherkante, bestehend aus wechselseitig bewegten Webschäften, wobei an einem Webschaft ein Nadelhalter und an dem anderen Webschaft eine Fadenführungseinrichtung angebracht ist, und wobei der zwei paralelle Gestellschienen aufweisende Nadelhalter ein relativ zur Fadenführungseinrichtung bewegliches und gebremstes Fadenführungselement aufweist.

Aus dem DE-GM 79 31 872 ist eine Vorrichtung zum Bilden einer Dreherkante der eingangs genannten Art bekannt. Es hat sich gezeigt, daß das Fadenführungselement bedingt durch seine geringe seitliche Anlagefläche an den Gestellschienen einem relativ hohen Verschleiß unterworfen ist. Darüber hinaus verschleißen aber auch die zur Führung des Fadenführungselementes vorgesehenen Gestellschienen überaus rasch und zwar deshalb, weil die Magnete unmittelbar mit dem Metall der Gestellschienen in Berührung stehen.

Der Erfindung liegt daher die Aufgabe zugrunde, die Vorrichtung der eingangs genannten Art so zu verändern, daß der Verschleiß sowohl des Fadenführungselementes, als auch der Gestellschienen vermindert wird.

Dies wird erfindungsgemäß dadurch erreicht, daß das Fadenführungselement auf seiner der Gestellschiene zugewandten Seite eine Gleitfläche aufweist, die das Fadenführungselement überragt.

Durch die Vergrößerung der Gleitfläche wird die Flächenpressung des Fadenführungselementes an den Gestellschienen vermindert, so daß sich hierdurch eine Verminderung des Verschleißes ergibt. Eine weitere Herabsetzung des Verschleißes wird insbesondere noch dadurch erreicht, daß das Fadenführungselement im Bereich der vergrößerten Gleitfläche Magnete aufweist, wobei die Magnete in die Gleitfläche so eingelassen sind, daß die Oberkante der Magnete tiefer liegt, als die Gleitfläche. Das aus dem Stand der Technik bekannte Fadenführungselement hat aufgrund der Anordnung der Magnete und der dabei auftretenden Magnetkräfte die Neigung sich zu verkanten. Durch die Anordnung der Magnete auf nur einer Seite des Fadenführungselementes wird dieser Neigung entgegengewirkt, so daß das Fadenführungselement nunmehr das Bestreben hat, plan an der jeweiligen Gestellschiene anzuliegen. Die jeweils gegenüberliegende Gestellschiene dient lediglich der Führung des Fadenführungselementes zur Vorder- und Rückseite; eine Berührung der Gleitkante dieser Gestellschiene durch das Fadenführungselement ist quasi ausgeschlossen. Sollte trotz der besonderen Ausgestaltung des Fadenführungselementes einmal eine Gestellschiene verschleißen, so besteht die Möglichkeit ein neues Fadenführungselement so einzusetzen, daß dessen Gleitfläche nunmehr an der Gestellschiene anliegt, die noch nicht verschlissen ist.

Nach einem weiteren Merkmal der Erfindung besteht die Fadenführungseinrichtung aus einem Träger zur Aufnahme eines zweiten Fadenführungselementes, wobei beidseitig jeweils mit Abstand zu dem Fadenführungselement an dem Träger Mitnahmeelemente angeordnet sind, die im zusammengebauten Zustand von Nadelhalter und Träger in den durch die beiden parallelen Gestellschienen des Nadelhalters gebildeten Raum hineinragen. Hierdurch wird die Relativbewegung des in den Gestellschienen angeordneten Fadenführungselementes zu dem im Träger angeordneten zweiten Fadenführungselement bewirkt.

Um zu gewährleisten, daß die an dem Träger angeordneten Mitnahmeelemente das in den Gestellschienen geführte Fadenführungselement immer von der Breitseite erfassen können, sind die Enden der Gleitfläche des in den Gestellschienen geführten Fadenführungselementes abgeschrägt. Es wird hierdurch vermieden, daß die Mitnahmeelemente gegen die Stirnkante der Gleitfläche anlaufen.

Um weiterhin zu gewährleisten, daß sich die Gleitfläche immer im Bereich der Mitnahmelemente des Trägers befindet, besitzt die Gleitfläche eine Länge, die etwa dem Abstand der beiden Mitnahmeelemente zueinander zuzüglich deren Länge entspricht.

In der Zeichnung ist eine beispielsweise Ausführungsform dargestellt.
- Fig. 1: zeigt die Vorrichtung zum Bilden einer Dreherkante in einer Rückansicht;
- Fig. 2: zeigt eine Seitenansicht der Vorrichtung;
- Fig. 3: zeigt einen Schnitt gemäß der Linie II-II aus Fig. 2;
- Fig. 4: zeigt das Fadenführungselement in einer Draufsicht;
- Fig. 5: zeigt das Fadenführungselement in einer Ansicht von oben.

Gemäß Fig. 1 und Fig. 2 besteht die Vorrichtung zum Bilden einer Dreherkante aus wechselseitig bewegten Webschäften 1 und 1a, wobei an dem einen Webschaft 1 ein mit 2 bezeichneter Nadelhalter angeordnet ist. Der andere Webschaft 1a zeigt eine insgesamt mit 3 bezeichnete Fadenführungseinrichtung.

Der Nadelhalter 2 besitzt zwei parallele Gestellschienen 4 und 5, die der Aufnahme und Führung des Fadenführungselementes 6 dienen (Fig. 1). Die an dem Webschaft 1a angeordnete Fadenführungseinrichtung 3 besteht aus einem Träger 7, der das zweite Fadenführungselement 8 aufnimmt. Zu beiden Seiten des Fadenführungselementes 8 weist der Träger 7 Mitnahmeelemente 9 und 10 auf. Diese Mitnahmeelemente ragen in den durch die beiden parallelen Gestellschienen 4 und 5 des Nadelhalters gebildeten Raum hinein und bewirken die Relativbewegung des Fadenführungselementes 6 zum Nadelhalter 2. Die Mitnahmeelemente 9 und 10 sind mit dem Träger 7 durch elastische Stifte 11 und 12 verbunden, und gleiten während des Betriebes auf den äußeren Kanten der Gestellschienen 4, 5 entlang.

Das Fadenführungselement 6 besteht gemäß Fig. 4 aus einem mit 13 bezeichneten Trägerteil, der das aus Keramik hergestellte Fadenführungsteil 14 aufnimmt. Das Trägerteil 13 für das Fadenführungsteil weist die vergrößerte Gleitfläche 15 auf, in die die Magnete 16 im Bereich des keramischen Fadenführungsteiles 14 eingelassen sind.

Die Gleitfläche 15 des Fadenführungselementes kann wahlweise an der einen Führungsschiene 4 oder der anderen Führungsschiene 5 anliegen. Die Magnete 16 bewirken in Zusammenarbeit mit der metallischen Gestellschiene 4 bzw. 5 die Bremsung des Fadenführungselementes 6. Aus Fig. 4 ist darüber hinaus erkennbar, daß die Magnete 16, die die Bremswirkung erzeugen, in die Gleitfläche eingelassen sind, so daß sie mit ihrer Oberfläche nicht mit der metallischen Gestellschiene 4 bzw. 5 in Berührung stehen. Diese Tatsache trägt in Verbindung mit der vergrößerten Gleitfläche dazu bei, den Verschleiß sowohl des Fadenführungselementes als auch an den Gestellschienen erheblich zu vermindern.

Die Länge der Gleitfläche 15 des Fadenführungselementes 6 entspricht in etwa dem Abstand der beiden auf dem Träger 7 angeordneten Mitnahmeelemente 9 und 10 zuzüglich deren Länge, die in Fig. 1 jeweils mit X bezeichnet ist. Die Länge der Gleitfläche ist also so gewählt, daß sie sich während der Hubbewegung immer im Bereich der Mitnahmeelementen 9 und 10 befindet. Um das Eingleiten der Gleitfläche in den durch die Mitnahmeelemente und die Gestellschiene gebildeten Raum zu erleichtern, ist die Gleitfläche endseitig bei 17 abgeschrägt ausgebildet.

## Patentansprüche

1. Vorrichtung zum Bilden einer Dreherkante, bestehend aus wechselseitig bewegten Webschäften, wobei an einem Webschaft ein Nadelhalter und an dem anderen Webschaft eine Fadenführungseinrichtung angebracht ist und wobei der zwei parallele Gestellschienen aufweisende Nadelhalter ein relativ zur Fadenführungseinrichtung bewegliches und gebremstes Fadenführungselement aufweist,
**dadurch gekennzeichnt,** daß das Fadenführungselement (6) auf seiner der Gestellschiene zugewandten Seite eine Gleitfläche aufweist, die das Fadenführungselement überragt.

2. Vorrichtung nach Anspruch 1
**dadurch gekennzeichnet,** daß
das Fadenführungselement (6) im Bereich der vergrößerten Gleitfläche (15) Magnete (16) aufweist.

3. Vorrichtung nach Anspruch 2
**dadurch gekennzeichnet,** daß
die Magnete (16) in die Gleitfläche (15) eingelassen sind.

4. Vorrichtung nach Anspruch 1
**dadurch gekennzeichnet,** daß
die Enden (17) der Gleitfläche (15) abgeschrägt sind.

5. Vorrichtung nach Anspruch 1
**dadurch gekennzeichnet,** daß
die Fadenführungseinrichtung (3) aus einem Träger (7) zur Aufnahme eines zweiten Fadenführungselementes (8) besteht, wobei beidseitig jeweils mit Abstand zu dem Fadenführungselement (8) an dem Träger Mitnahmeelemente 9, 10) angeordnet sind.

6. Vorrichtung nach Anspruch 5
**dadurch gekennzeichnet,** daß
die Mitnahmeelemente (9, 10) in den durch die beiden parallelen Gestellschienen (4, 5) gebildeten Raum hineinragen.

7. Vorrichtung nach Anspruch 1 und 5
**dadurch gekennzeichnet,** daß
die Länge der Gleitfläche (15) etwa dem Abstand der beiden Mitnahmeelemente (9, 10) zuzüglich deren Länge (X) entspricht.

8. Vorrichtung nach Anspruch 5
**dadurch gekennzeichnet,** daß
die Mitnahmeelemente (9, 10) auf den Gestellschienen (4, 5) entlang gleiten.

9. Vorrichtung nach Anspruch 2 und 3
**dadurch gekennzeichnet,** daß
die Oberkante der Magnete (16) tiefer liegt, als die Gleitfläche (15).

## Claims

1. Device for the formation of a leno edge, consisting of alternatingly moved healds, wherein a needle holder is mounted at one heald and a thread guide equipment at the other heald and wherein the needle holder has two parallel frame rails and further has a thread guide element movable and braked relative to the thread guide equipment, characterised thereby that the thread guide element (6) has on its side facing the frame rails a slide surface which projects beyond the thread guide element.

2. Device according to claim 1, characterised thereby that the thread guide element (6) has magnets (16) in the region of the enlarged slide surface (15).

3. Device according to claim 2, characterised thereby that the magents (15) are let into the slide surface (15).

4. Device according to, claim 1, characterised thereby that the ends (17) of the slide surface (15) are chamfered.

5. Device according to claim 1, characterised thereby that the thread guide equipment (3) consists of a carrier (7) for the reception of a second thread guide element (8), wherein entraining elements (9, 10) are arranged at both sides at the carrier at a spacing from the thread guide element (8).

6. Device according to claim 5, characterised thereby that the entraining elements (9, 10) project into the space formed by the two parallel frame rails (4, 5).

7. Device according to claims 1 and 2, characterised thereby that the length of the slide surface (15) approximately corresponds to the spacing of the two entraining elements (9, 10) inclusive of the lengths (X) thereof.

8. Device according to claim 5, characterised thereby that the entraining elements (9, 10) slide along the frame rails (4, 5).

9. Device according to claim 2 and 3, characterised thereby that the top edge of the magnets (16) is deeper than the slide surface (15).

## Revendications

1. Dispositif pour former une lisière de gaze, comportant deux lames de tissage mues alternativement, dans lequel un porte-aiguilles est disposé sur l'une des lames de tissage et un dispositif de guidage de fil est disposé sur l'autre lame de tissage, et dans lequel le porte-aiguilles, comportant deux baguettes de support parallèles, comporte un élément guide-fil qui est mobile et freiné par rapport au dispositif de guidage, **caractérisé** en ce que l'élément guide-fil (6) comporte, sur son côté situé en face de la baguette de support, une surface de glissement qui est proéminente sur l'élément guide-fil.

2. Dispositif selon la revendication 1, **caractérisé** en ce que l'élément guide-fil (6) comporte des aimants (16) dans la zone de la surface de glissement agrandie (15).

3. Dispositif selon la revendication 2, **caractérisé** en ce que les aimants (16) sont logés dans la surface de glissement (15).

4. Dispositif selon la revendication 1, **caractérisé** en ce que les extrémités (17) de la surface de glissement (15) sont en biseau.

5. Dispositif selon la revendication 1, **caractérisé** en ce que le dispositif de guidage de fil (3) comprend un support (7) agencé pour porter un second élément guide-fil (8), des éléments d' entraînement (9, 10) étant disposés sur les deux côtés du support à distance de l' élément guide-fil (8).

6. Dispositif selon la revendication 5, **caractérisé** en ce que les éléments d'entraînement (9, 10) sont proéminents dans l'intervalle délimité par les deux baguettes de support parallèles (4, 5).

7. Dispositif selon les revendications 1 et 5, **caractérisé** en ce que la longueur de la surface de glissement (15) correspond approximativement à la distance entre les deux éléments d'entraînement (9, 10), plus la longueur (X) de ceux-ci.

8. Dispositif selon la revendication 5, **caractérisé** en ce que les éléments d'entraînement (9, 10) glissent le long des baguettes de support (4, 5).

9. Dispositif selon les revendications 2 et 3, **caractérisé** en ce que le côté superficiel des aimants (16) se trouve en retrait de la surface de glissement (15).
